# EUROPÄISCHE PATENTSCHRIFT

(11) **EP 0 879 460 B1**
(45) Veröffentlichungstag und Bekanntmachung des Hinweises auf die Patenterteilung: **22.12.1999**
(21) Anmeldenummer: 97914127.2
(22) Anmeldetag: 29.01.1997
(51) Int. Cl.: G08G 1/0967

(54) **VERFAHREN UND EINRICHTUNG ZUR ERFASSUNG VON DATEN ÜBER DIE VERKEHRSLAGE**
PROCESS AND DEVICE FOR OBTAINING TRAFFIC SITUATION DATA
PROCEDE ET DISPOSITIF POUR L'OBTENTION DE DONNEES RELATIVES A UNE SITUATION DE TRAFIC

(30) Priorität: 08.02.1996 DE 19606301
(43) Veröffentlichungstag der Anmeldung: 25.11.1998
(73) Patentinhaber: MANNESMANN Aktiengesellschaft, 40213 Düsseldorf (DE)
(72) Erfinder: FASTENRATH, Ulrich, D-40549 Düsseldorf (DE); BECKER, Markus, D-45239 Essen (DE); OGGER, Rainer, D-41564 Kaarst (DE)
(74) Vertreter: Meissner, Peter E., Dipl.-Ing.
(86) Internationale Anmeldenummer: DE9700229
(87) Internationale Veröffentlichungsnummer: WO9729471

(56) Entgegenhaltungen:
- EP-A- 0 715 288
- DE-A- 4 321 437
- DE-C- 4 105 584

## Beschreibung

Die Erfindung betrifft ein Verfahren zur Erfassung von Daten über die Verkehrslage in einem Straßennetz, wobei einer Zentrale von einer Mehrzahl von Fahrzeugen, die am Straßenverkehr teilnehmen und ausgestattet sind mit einer Sensorik zur Erfassung verkehrsrelevanter Sensordaten, die zumindest eine die aktuelle Geschwindigkeit v(t) des jeweiligen Fahrzeugs repräsentierende Größe umfassen, in zeitlichen Abständen Einzelmeldungen über die von einer im jeweiligen Fahrzeug angeordneten Datenverarbeitungseinrichtung anhand der erfaßten Sensordaten erkannte aktuelle Verkehrssituation in der Fahrzeugumgebung auf drahtlosem Wege übermittelt werden. Ferner betrifft die Erfindung eine Einrichtung in einem Fahrzeug zur Erfassung und Übermittlung solcher Einzelmeldungen. Ein solches Verfahren ist aus der DE 4 105 584 bekannt.

Die Erfassung und Beschreibung der Verkehrslage ist eine wesentliche Aufgabe im Bereich der Verkehrstelematik, zu deren Zielen es gehört, die Verkehrsteilnehmer mit möglichst aktuellen und aussagefähigen Informationen zu versorgen, damit die Verkehrsteilnehmer Situationen mit Verkehrsstau nach Möglichkeit vermeiden und im Bedarfsfall auf weniger belastete Straßen ausweichen können. Es ist bekannt, zu diesem Zweck straßenseitig installierte stationäre Erfassungseinrichtungen (z.B. Baken, Induktionsschleifen o.ä.) zu verwenden. Dies ist nicht nur mit sehr hohen Kosten für die Schaffung und Erhaltung der erforderlichen Infrastruktur verbunden, sondern hat auch den Nachteil, daß diese Einrichtungen systembedingt jeweils nur einen lokal außerordentlich eng begrenzten Einsatzbereich aufweisen. Für eine flächendeckende Verkehrslageerfassung ist daher die Installation einer riesigen Anzahl von Erfassungseinrichtungen notwendig.

In jüngerer Zeit sind auch Ansätze bekannt geworden, eine Verkehrslageerfassung ohne fest installierte straßenseitige Einrichtungen vorzunehmen, indem aus den Fahrzeugen einer Stichprobenfahrzeugflotte entsprechende Informationen an geeignete Sammelstellen (z.B. Verkehrsleitzentrale) übermittelt werden. Es handelt sich dabei quasi um im Verkehr mitschwimmende Meßstationen ("floating cars"), die relevante Daten (insbesondere die Fahrzeuggeschwindigkeit) über eine mobile drahtlose Kommunikationseinrichtung (z.B. ein Funktelefon) an die jeweilige Datensammelstelle zur Weiterverarbeitung und Auswertung übertragen. Das Ergebnis der Auswertung kann dann einer Vielzahl von Verkehrsteilnehmern im Sinne von Verkehrshinweisen und Ausweichempfehlungen übermittelt werden, so daß die Verkehrsteilnehmer verkehrslageabhängig eine günstige Entscheidung über die zu wählende Fahrtroute treffen können. Die Ergebnisse können auch Eingang finden in automatische Routenplanungs- und Zielführungssysteme.

Ein Problem der "floating cars" liegt darin, daß eine fortlaufende Übermittlung der aktuellen Geschwindigkeit einer Vielzahl von Fahrzeugen eine außerordentlich starke Belastung für die Übertragungskanäle der benutzten Kommunikationseinrichtung darstellt und darüber hinaus einen bedeutenden Kostenfaktor bei der Benutzung eines gebührenpflichtigen Kommunikationssystems bildet. Daher versucht man, anstelle der Übermittlung von einzelnen Meßwerten nach Möglichkeit verdichtete Daten an die Zentrale zu übertragen, in der die Verkehrsinformationen gesammelt und für die Endbenutzer aufbereitet werden. Beispielsweise könnte man in zeitlichen Abständen die Durchschnittsgeschwindigkeit des jeweiligen Fahrzeugs an die Zentrale übermitteln. Aber auch dies ist immer noch sehr aufwendig. Sehr viel effektiver wäre es, wenn bereits im Fahrzeug, in dem die Datenerfassung mittels einer geeigneten Sensorik durchgeführt wird, eine Entscheidung darüber getroffen werden könnte, ob es sich um für die Verkehrslage mehr oder weniger bedeutsame Daten handelt, und die Datenübertragung möglicherweise nur auf bedeutsame Daten beschränkt wird. In dieser Hinsicht wäre es von großem Interesse, wenn man sich beispielsweise auf die Übertragung lediglich von Informationen über einen festgestellten Verkehrsstau beschränken könnte.

Generell gilt, daß ein auf "floating cars" basierendes Verkehrslageerfassungssystem, in welchem automatisch große Mengen an Meldungen über aus der Sicht des einzelnen "floating cars" ungewöhnliche und daher bedeutsame Ereignisse erzeugt werden, diese Meldungen zunächst einer gründlichen Kontrolle unterzogen werden müssen, bevor diese in Verkehrsdienstleistungen, wie etwa Routenplanungen, Zielführung von Fahrzeugen, Verkehrsplanungen oder Verkehrsprognosen, einfließen Aufgrund der in den "floating cars" aus Kostengründen möglichst einfach gehaltenen Sensorik wird es nämlich bei einer maschinellen Bewertung von erfaßten Sensordaten unvermeidlich zu Verwechslungen verschiedener Typen von Ereignissen kommen. Ein besonders drastisches Beispiel stellt die Verwechslung des Ereignisses "Stau" mit dem Ereignis "Stop an einer Raststätte" während einer Autobahnfahrt dar. In beiden Fällen wird von der Sensorik die Fahrzeuggeschwindigkeit Null detektiert. Wegen der Vielzahl von gemeldeten Ereignissen in einem auf "floating cars" basierenden Verkehrslageerfassungssystem ist im Falle einer rein manuellen Lösung des Problems der Kontrolle und ggf. Korrektur von Ereignismeldungen, die in der Zentrale eingehen, die Wirtschaftlichkeit eines solchen Systems von vornherein in Frage gestellt.

Aufgabe der Erfindung ist es daher, ein gattungsgemäßes Verfahren dahingehend weiterzubilden, daß eine zumindest weitgehend automatisierbare Kontrolle von Ereignismeldungen in der Zentrale mit hinreichender Zuverlässigkeit stattfinden kann. Ferner soll eine Einrichtung in einem Fahrzeug vorgeschlagen werden, die zur Erfassung und Übermittlung von Verkehrslagedaten im Rahmen eines erfindungsgemäßen Verfahrens benutzt werden kann.

Die Erfindung löst diese Aufgabe für ein gattungsgemäßes Verfahren dadurch, daß die von den "floating cars" an die Zentrale übermittelten Einzelmeldungen in einer bestimmten Weise zusammengesetzt werden. Sie umfassen als Bestandteil jeweils nicht nur eine klassifizierende Interpretation der in der Fahrzeugumgebung bestehenden Verkehrssituation, die von der in dem Fahrzeug jeweils mitgeführten Datenverarbeitungseinrichtung anhand der erfaßten Geschwindigkeitsgrößen vorgenommen wird, sondern beinhaltet darüber hinaus auch einen Vertrauensfaktor F, der von der Datenverarbeitungseinrichtung aus den erfaßten Geschwindigkeitsgrößen gebildet wird. Dieser Vertrauensfaktor F wird in der Weise gebildet, daß er ein Maß für die Welligkeit des zeitlichen Profils der erfaßten Geschwindigkeitsgrößen für den Zeitraum darstellt, auf den sich die Einzelmeldung jeweils bezieht. Diese Geschwindigkeitsgrößen sind vorzugsweise die aktuellen Geschwindigkeiten v(t) des Fahrzeugs. Selbstverständlich ist es ohne weiteres möglich, hierfür auch andere Größen mit entsprechender Aussagekraft heranzuziehen. Beispielsweise könnte die jeweils für das Durchfahren einer vorgegebenen Wegstrecke benötigten Zeit oder aber auch die in einer vorgegebenen Zeit zurückgelegte Wegstrecke übermittelt werden. Mit der Welligkeit des Profils der Geschwindigkeitsgrößen ist eine Vergleichsgröße gemeint, die eine Aussage über die "Intensität" der zeitlichen Schwankungen der jeweiligen Geschwindigkeitsgröße darstellt. Hierfür lassen sich eine Reihe von Ansätzen verwenden. Vorzugsweise wird der Vertrauensfaktor F dadurch gebildet, daß die angenäherte Länge des Graphen v(t), also der aktuellen Geschwindigkeit des jeweiligen "floating cars", über den Zeitraum, auf den sich die Einzelmeldung bezieht, berechnet und anschließend die Länge dieses Graphen v(t) mit Hilfe einer vorgegebenen Referenzgeschwindigkeit und der bei der Sensordatenermittlung (d.h. der Ermittlung der Geschwindigkeitsgrößen) angewendeten Meßfrequenz f normiert wird. Als Referenzgeschwindigkeit kann im Grundsatz ein beliebiger Geschwindigkeitswert herangezogen werden. Es empfiehlt sich jedoch, hierfür die minimale Fahrzeuggeschwindigkeit vₘᵢₙ zu verwenden, die gleichzeitig als Schwellenwert zur Erkennung einer verkehrsbedingten Störung (Stau) dient. Das bedeutet, daß die Datenverarbeitungseinrichtung im jeweiligen "floating car" erst dann von einem verkehrsbedingten Stau ausgeht, wenn die Sensorik eine Fahrzeuggeschwindigkeit v(t) ermittelt, die kleiner oder gleich dem vorgegebenen Schwellenwert vₘᵢₙ ist. In einer bevorzugten Ausführungsform der Erfindung ist es vorgesehen, daß diese Referenzgeschwindigkeit von der Zentrale bei Bedarf verändert und auf drahtlosem Wege an die einzelnen "floating cars" übermittelt wird. Auf diese Weise läßt sich die Empfindlichkeit des Verfahrens gezielt verändern. Dies kann beispielsweise sinnvoll sein, um den Erfordernissen einer überregionalen Autobahn mit üblicherweise höheren Geschwindigkeiten im Unterschied zu einer Stadtautobahn in einem Ballungsgebiet mit entsprechend geringeren Geschwindigkeiten gerecht zu werden. In praktischen Versuchen besonders bewährt hat sich die Bildung des Vertrauensfaktors F nach folgender Beziehung: darin bedeuten:
- S: die Indexmenge der Geschwindigkeitsmessungen im Zuge der Sensordatenermittlung (vorzugsweise die einem Stauereignis zugeordnete Indexmenge),
- N: die Mächtigkeit dieser Indexmenge und
- tᵢ: die Zeiten, zu denen Geschwindigkeitsmessungen durchgeführt wurden.

Im Hinblick auf die Einrichtung zur Übermittlung von Einzelmeldungen zur Verkehrslageerfassung geht die Erfindung aus von einer Einrichtung, die eine Sensorik zur Erfassung von Daten, die zumindest für die aktuelle Fahrzeuggeschwindigkeit repräsentative Daten (Geschwindigkeitsgrößen) umfassen, sowie eine Datenverarbeitungseinrichtung aufweist, die an diese Sensorik angeschlossen ist. Ferner umfaßt diese Einrichtung eine Kommunikationseinrichtung für die drahtlose Übermittlung von Einzelmeldungen, die für die aktuelle Verkehrslage in der Fahrzeug umgebung kennzeichnend sind, an eine Zentrale. Erfindungsgemäß ist vorgesehen, daß die Programmierung der Datenverarbeitungseinrichtung in folgender Weise eingerichtet ist:
Anhand der erfaßten Geschwindigkeitsgrößen nimmt die Datenverarbeitungseinrichtung eine klassifizierende Interpretation der Verkehrslage in der Fahrzeugumgebung vor, wobei diese Interpretation zumindest die Klasse "verkehrsbedingte Störung" (Stau) umfaßt. Femer bildet die Datenverarbeitungseinrichtung anhand der erfaßten Geschwindigkeitsgrößen einen Vertrauensfaktor F, der ein Maß für die Welligkeit des zeitlichen Profils der Geschwindigkeitsgrößen für den Zeitraum darstellt, auf den sich die Einzelmeldung jeweils bezieht, also insbesondere für das Zeitintervall zum Durchfahren eines Staus. Schließlich stellt die Datenverarbeitungseinrichtung die über die Kommunikationseinrichtung an die Zentrale zu übermittelnden Einzelmeldungen in der Weise zusammen, daß diese mindestens jeweils die klassifizierende Interpretation der Verkehrslage in der Fahrzeugumgebung und den Vertrauensfaktor F umfassen.

Die Erfindung wird nachfolgend anhand der Figuren weiter erläutert. Es zeigen:
- Fig. 1: Schema eines Verkehrslageerfassungssystems,
- Fig. 2: Häufigkeitsverteilungen für wahre und unwahre Staumeldungen in Abhängigkeit vom Vertrauensfaktor F.

Das in Fig. 1 dargestellte Schema eines Verkehrslageerfassungssystems ist unterteilt in Funktionsblöcke, die zu einer Zentrale zur Erfassung der Verkehrslagedaten gehörig sind, und in Funktionsblöcke, die den einzelnen "floating cars" jeweils zugeordnet sind. Ausgangspunkt ist die Erfassung von Sensordaten durch eine entsprechende Sensorik im jeweiligen "floating car". Die an die Sensorik angeschlossene Datenverarbeitungseinrichtung des "floating car" ermittelt aus diesen Sensordaten, die vorzugsweise in der aktuellen Geschwindigkeit des jeweiligen Fahrzeugs bestehen, einen Vertrauensfaktor F, vorzugsweise nach der vorstehend beschriebenen Formel.

Die dabei benötigten Werte für die Referenzgeschwindigkeit vₘᵢₙ sowie ggf. der Länge des Meßintervalls und der Meßfrequenz f können von der
Datenverarbeitungseinrichtung des "floating car" einem Speicher entnommen werden, der in Fig. 1 mit "Voreinstellung Konfiguration" bezeichnet ist. Über einen Sender/Empfänger (Kommunikation) für den drahtlosen Datenaustausch mit der Zentrale können die Voreinstellungen bei Bedarf geändert werden. Die Datenverarbeitungseinrichtung des "floating car" nimmt anhand der über die Sensorik erfaßten Geschwindigkeitsgrößen im Sinne der vorliegenden Erfindung eine klassifizierende Interpretation der Verkehrssituation in der Fahrzeugumgebung vor und ermittelt hierfür den Vertrauensfaktor F. Die Interpretation der Verkehrssituation, insbesondere die zur Klasse "verkehrsbedingte Störung" gehörenden Staumeldungen werden als Einzelmeldungen jeweils zusammen mit dem ermittelten Vertrauensfaktor über den Funktionsblock "Kommunikation" an die Zentrale übermittelt. Der Sender/Empfänger der Zentrale, der ebenfalls durch einen Funktionsblock "Kommunikation" symbolisiert ist, nimmt die übermittelten Einzelmeldungen auf und speichert sie. Aus dem mit "Voreinstellung Konfiguration" bezeichneten Funktionsblock der Zentrale kann bei Bedarf ein Datensatz für eine Änderung der Voreinstellwerte in den "floating cars" entnommen werden. Die in der Zentrale vorhandene nicht näher dargestellte Datenverarbeitungseinrichtung überprüft jede eingegangene Einzelmeldung anhand des jeweils mit übermittelten zugehörigen Vertrauensfaktors, ob die von dem "floating car" vorgenommene Interpretation der Verkehrslage wahrscheinlich richtig gewesen ist oder ob diese zweifelhaft erscheint. Wie bereits vorstehend erwähnt, kann die Fahrzeuggeschwindigkeit Null nicht nur bei einem durch hohes Verkehrsaufkommen verursachten (verkehrsbedingten) Stau, sondern auch bei einem planmäßigen Halt an einer Raststätte oder auf einem Parkplatz einer Autobahn auftreten. Ein durch hohes Fahrzeugaufkommen entstandener Stau kündigt sich in der Regel durch charakteristische Schwankungen des Geschwindigkeitsprofils an. Dagegen liegt bei einem planmäßigen Halt auf einem Parkplatz oder an einer Raststätte meistens ein relativ glattes Geschwindigkeitsprofil unmittelbar vor diesem Halt vor. Es kann aber auch vorkommen, daß ein plötzlicher Verkehrsstau durch einen Unfall mit anschließender Vollsperrung der Fahrbahn auftritt, wobei bis zum Erreichen des Staus ebenfalls ein relativ glattes Geschwindigkeitsprofil vorliegt. Während das Verfahren der vorliegenden Erfindung im Falle des verkehrsbedingten Staus einen vergleichsweise großen Vertrauensfaktor F (nahe dem Maximalwert 1) ermitteln würde, ergäbe sich bei den beispielhaft erwähnten Fällen eines planmäßigen Halts an einer Raststätte oder eines plötzlichen Unfallstopps ein vergleichsweise niedriger Vertrauensfaktor F. Bei der Vielzahl der in der Zentrale eingehenden Einzelmeldungen ist daher vorgesehen, daß automatisch von der Datenverarbeitungseinrichtung der Zentrale eine Bewertung der Einzelmeldungen anhand des Vertrauensfaktors erfolgt, wobei alle Einzelmeldungen, deren Vertrauensfaktor über einem Schwellenwert von z.B. 0,4 liegt, als richtig interpretiert akzeptiert werden (automatische Auswertung), während alle Einzelmeldungen, die einen geringeren Vertrauensfaktor aufweisen, einer Verkehrsredaktion zur manuellen Bewertung zugeführt werden. Aus den beiden Teilströmen der automatisch ausgewerteten und den von einem Verkehrsredakteur überarbeiteten bzw. abschließend bewerteten Einzelmeldungen werden dann in der Zentrale die Verkehrsinformationen gebildet, die den Verkehrsteilnehmern zur Verfügung gestellt werden können.

Die vorliegende Erfindung ermöglicht eine hohe Zuverlässigkeit der Aussagekraft von Verkehrsinformationen. Dabei findet eine weitgehend automatische Bewertung der erfaßten Einzelinformationen statt. Lediglich für einen erheblich kleineren Teil der erfaßten Einzelmeldungen muß eine manuelle Bewertung vorgenommen werden, um zuverlässige Eingangsdaten für die abzuleitenden Verkehrsinformationen zu gewährleisten. Auf diese Weise wird die Wirtschaftlichkeit einer qualitativ hochwertigen Datenerfassung sichergestellt.

In Fig. 2 ist die Wirksamkeit des erfindungsgemäßen Verfahrens schematisch, d.h. nicht maßstabsgetreu anhand von Häufigkeitsverteilungen dargestellt. Für eine Vielzahl von Einzelmeldungen, deren Vertrauensfaktor jeweils nach der vorstehend angegebenen Berechnungsformel ermittelt wurde, wurden die Häufigkeitsverteilungen p(F) in Abhängigkeit vom Vertrauensfaktor F aufgetragen, wobei als Kurve a diejenigen Einzelmeldungen ausgewertet wurden, bei denen die automatische Bewertung "verkehrsbedingter Stau" tatsächlich zutreffend war. Demgegenüber ist in der Kurve b die Häufigkeitsverteilung für diejenigen Einzelmeldungen dargestellt, die durch die Bewertungsautomatik in den "floating cars" unzutreffend als Staumeldung interpretiert wurden. Man entnimmt der Darstellung, daß Stau-Einzelmeldungen mit einem Vertrauensfaktor von etwa 0,4 oder größer eine außerordentlich hohe Zuverlässigkeit besitzen, da nur sehr wenige Einzelmeldungen mit höherem Vertrauensfaktor F unrichtig in diese Kategorie eingeordnet werden.

## Patentansprüche

1. Verfahren zur Erfassung von Daten über die Verkehrslage in einem Straßennetz, wobei einer Zentrale von einer Mehrzahl von Fahrzeugen, die am Straßenverkehr teilnehmen und ausgestattet sind mit einer Sensorik zur Erfassung verkehrsrelevanter Sensordaten, die zumindest eine die aktuelle Geschwindigkeit v(t) des jeweiligen Fahrzeugs repräsentierende Größe umfassen, in zeitlichen Abständen Einzelmeldungen über die von einer im jeweiligen Fahrzeug angeordneten Datenverarbeitungseinrichtung anhand der erfaßten Sensordaten erkannte aktuelle Verkehrssituation in der Fahrzeugumgebung auf drahtlosem Wege übermittelt werden,
dadurch gekennzeichnet,
daß die Einzelmeldungen als Bestandteil jeweils neben einer durch die Datenverarbeitungseinrichtung anhand der erfaßten Geschwindigkeitsgrößen vorgenommenen klassifizierenden Interpretation der Verkehrssituation, die zumindest die Klasse "verkehrsbedingte Störung" umfaßt, auch einen Vertrauensfaktor F beinhalten, der ein Maß für die Welligkeit des zeitlichen Profils der Geschwindigkeitsgrößen, insbesondere der Fahrzeuggeschwindigkeit v(t), für den Zeitraum darstellt, auf den sich die Einzelmeldung jeweils bezieht.

2. Verfahren nach Anspruch 1,
dadurch gekennzeichnet,
daß der Vertrauensfaktor F dadurch gebildet wird, daß die angenäherte Länge des Graphen v(t) über den Zeitraum, auf den sich die Einzelmeldung bezieht, berechnet und die Länge des Graphen v(t) anschließend mit Hilfe einer vorgegebenen Referenzgeschwindigkeit und der bei der Sensordatenermittlung angewendeten Meßfrequenz f normiert wird.

3. Verfahren nach Anspruch 2,
dadurch gekennzeichnet,
daß als Referenzgeschwindigkeit eine vorgegebene minimale Fahrzeuggeschwindigkeit vₘᵢₙ herangezogen wird, die gleichzeitig als Schwellenwert zur Erkennung einer verkehrsbedingten Störung dient.

4. Verfahren nach Anspruch 2 oder 3,
dadurch gekennzeichnet,
daß die Referenzgeschwindigkeit durch die Zentrale bei Bedarf verändert und auf drahtlosem Wege an die Fahrzeuge übermittelt wird.

5. Verfahren nach Anspruch 3 oder 4,
dadurch gekennzeichnet,
daß der Vertrauensfaktor F nach folgender Beziehung ermittelt wird: wobei
S S die Indexmenge der Geschwindigkeitsmessungen im Zuge der Sensordatenermittlung, insbesondere die einem Stauereignis zugeordnete Indexmenge,
N die Mächtigkeit dieser Indexmenge und
tᵢ die Zeiten sind, zu denen Geschwindigkeitsmessungen durchgeführt wurden.

6. Einrichtung in einem Fahrzeug zur Erfassung und Übermittlung von Verkehrslagedaten, mit
- einer Sensorik zur Erfassung von Daten, die zumindest für die aktuelle Fahrzeuggeschwindigkeit repräsentative Daten umfassen,
- einer Datenverarbeitungseinrichtung, die an die Sensorik angeschlossen ist und
- einer Kommunikationseinrichtung für die drahtlose Übermittlung von Einzelmeldungen, die für die aktuelle Verkehrslage in der Fahrzeugumgebung kennzeichnend sind, an eine Zentrale,
dadurch gekennzeichnet,
daß die Datenverarbeitungseinrichtung eine Programmierung aufweist,
- die eine klassifizierende Interpretation der Verkehrslage in der Fahrzeugumgebung, die zumindest die Klasse "verkehrsbedingte Störung" umfaßt, anhand der erfaßten Geschwindigkeitsgrößen vornimmt,
- die anhand der erfaßten Geschwindigkeitsgrößen einen Vertrauensfaktor F ermittelt, der ein Maß für die Welligkeit des zeitlichen Profils der Geschwindigkeitsgrößen für den Zeitraum darstellt, auf den sich die Einzelmeldung jeweils bezieht, und
- die vorsieht, daß die über die Kommunikationseinrichtung übermittelten Einzelmeldungen mindestens jeweils die klassifizierende Interpretation und den Vertrauensfaktor F umfassen.

## Claims

1. A method for acquiring data relating to the traffic situation within a network of roads, individual messages being transmitted wirelessly at intervals to a central unit from a plurality of vehicles, which are out in the traffic and are equipped with sensor systems for acquiring sensor data relevant to the traffic situation, said data including at least one variable representing the current speed v(t) of the respective vehicle, said individual messages relating to the current traffic situation in the vicinity of the vehicle detected by a data processing device arranged in the respective vehicle from the sensor data acquired,
characterised in that,
in addition to a categorising interpretation of the traffic situation effected by the data processing device with the aid of the detected speed variables, said traffic situation interpretation comprising at least the category "traffic hold-up", the individual messages each also contain as a component a confidence factor F, which constitutes an indication of the ripple of the profile over time of the speed variables, in particular the vehicle speed v(t), for the period to which each individual message relates.

2. A method according to claim 1,
characterised in that
the confidence factor F is formed in that the approximate length of the graphs v(t) over the period to which the individual message relates is calculated and the length of the graphs v(t) is then normalised with the aid of a predetermined reference speed and the measuring frequency f used in sensor data detection.

3. A method according to claim 2,
characterised in that
a predetermined minimum vehicle speed vₘᵢₙ is used as the reference speed, said predetermined minimum vehicle speed vₘᵢₙ serving at the same time as the threshold value for detecting a traffic hold-up.

4. A method according to claim 2 or claim 3,
characterised in that
the reference speed is modified by the central unit if necessary and transmitted wirelessly to the vehicles.

5. A method according to claim 3 or claim 4,
characterised in that
the confidence factor F is determined according to the following equation:$\text{F =} \frac{\text{f}}{\text{N - 1}} {\text{Σ}}_{\text{i,i + 1∈ S}} \frac{{\text{min(v}}_{\text{min}} \text{,} \left|{\text{v(t}}_{\text{i+1}} {\text{) - v(t}}_{\text{i}} \text{)}\right| \text{)}}{{\text{v}}_{\text{min}}} {\text{(t}}_{\text{i + 1}} {\text{- t}}_{\text{i}} \text{)}$ in which
S is the index value of the speed measurements in the course of sensor data detection, in particular the index value associated with a traffic jam,
N is the magnitude of this index value and
tᵢ is the times at which speed measurements were carried out.

6. A device in a vehicle for acquiring and transmitting data relating to the traffic situation, comprising
- a sensor system for detecting data at least including data representing the current vehicle speed,
- a data processing device connected to the sensor system and
- a communication device for the wireless transmission to a central unit of individual messages characteristic of the current traffic situation in the vicinity of the vehicle,
characterised in that
the data processing device is so programmed that it
- carries out a categorising interpretation of the traffic situation in the vicinity of the vehicle, which includes at least the category "traffic hold-up", from the speed variables acquired,
- detects a confidence factor F with the aid of the speed variables acquired, which confidence factor F constitutes a measure of the ripple of the profile over time of the speed variables for the period to which each individual message relates, and
- ensures that the individual messages transmitted via the communication device each comprise at least the categorising interpretation and the confidence factor F.

## Revendications

1. Procédé pour l'obtention de données relatives à une situation de trafic dans un réseau routier, des messages individuels sur la situation de trafic actuelle, reconnue en référence à des données détectées provenant de capteurs par un dispositif de traitement de données agencé dans le véhicule respectif étant transmis, dans l'environnement du véhicule, par des moyens sans fil à une centrale par une pluralité de véhicules, qui prennent part à la circulation routière et sont équipés de capteurs pour détecter des données concernant la circulation, qui comportent au moins une grandeur représentant la vitesse actuelle v(t) du véhicule respectif, à des intervalles de temps,
caractérisé en ce que les messages individuels comportent, comme partie constitutive, à chaque fois, à côté d'une interprétation de la situation de trafic, servant de classification, effectuée en référence aux valeurs de vitesse détectées par le dispositif de traitement de données, laquelle comporte au moins la classe « perturbation liée à la circulation », également un facteur de fiabilité F qui représente une mesure de l'ondulation du profil temporel des valeurs de vitesse, en particulier de la vitesse du véhicule v(t) pour la durée à laquelle se rapporte, à chaque fois, le message individuel.

2. Procédé selon la revendication 1,
caractérisé en ce que le facteur de fiabilité F est formé en ce que la longueur approchée du graphe v(t), sur la durée à laquelle se rapporte le message individuel, est calculée, et la longueur du graphe v(t) est ensuite normée à l'aide d'une vitesse de référence prédéfinie et de la fréquence de mesure f utilisée lors de la détection des données de capteur.

3. Procédé selon la revendication 2,
caractérisé en ce que, comme vitesse de référence, on utilise une vitesse de véhicule minimale prédéfinie Vₘᵢₙ, qui sert simultanément comme valeur de seuil pour reconnaître une perturbation liée à la circulation.

4. Procédé selon la revendication 2 ou 3,
caractérisé en ce que la vitesse de référence est modifiée au besoin par la centrale et est transmise, par des moyens sans fil, aux véhicules.

5. Procédé selon la revendication 3 ou 4,
caractérisé en ce que le facteur de fiabilité F est déterminé par la formule suivante : dans laquelle :
S est l'indice des mesures de vitesse au cours de la détection des données de capteur, en particulier l'indice associé à une perturbation,
N est le nombre cardinal de cet indice,
et tᵢ sont les temps auxquels ont été réalisées des mesures de vitesse.

6. Dispositif dans un véhicule pour détecter et transmettre des données relatives à une situation de trafic, comportant :
- des capteurs pour détecter des données, qui fournissent au moins des données représentatives de la vitesse actuelle des véhicules,
- un dispositif de traitement de données qui est raccordé aux capteurs, et
- un dispositif de communication pour la transmission sans fil de messages individuels, qui sont caractéristiques de la situation de trafic actuelle dans l'environnement des véhicules, à une centrale,
caractérisé en ce que le dispositif de traitement de données présente une programmation, qui :
- fournit, en référence aux valeurs de vitesse détectées, une interprétation de classification de la situation de trafic dans l'environnement des véhicules, qui comporte au moins la classe « perturbation liée à la circulation »,
- détermine, en référence aux valeurs de vitesse détectées, un facteur de fiabilité F qui représente une mesure de l'ondulation du profil temporel des valeurs de vitesse pour la durée à laquelle se rapporte, à chaque fois, le message individuel, et
- prévoit que les messages individuels transmis par l'intermédiaire du dispositif de commutation comportent au moins, à chaque fois, l'interprétation de classification et le facteur de fiabilité F.
